# EUROPÄISCHE PATENTSCHRIFT

(11) **EP 1 106 281 B1**
(45) Veröffentlichungstag und Bekanntmachung des Hinweises auf die Patenterteilung: **30.03.2005**
(21) Anmeldenummer: 00126613.9
(22) Anmeldetag: 04.12.2000
(51) Int. Cl.: B22C 13/12, B22C 15/24

(54) **Kernschiessverfahren und für die Durchführung des Verfahrens geeignete Vorrichtung**
Core blowing method and apparatus
Procédé et dispositif de tirage de sable

(30) Priorität: 08.12.1999 DE 19959234
(43) Veröffentlichungstag der Anmeldung: 13.06.2001
(73) Patentinhaber: RÖPERWERK-Giessereimaschinen GmbH, D-41751 Viersen-Dülken (DE)
(72) Erfinder: Wintgens, Rudolf, 52477 Alsdorf (DE); Wedde, Eckart, 47057 Duisburg (DE)
(74) Vertreter: Jostarndt, Hans-Dieter, Dr. Dipl.-Phys.

(56) Entgegenhaltungen:
- EP-B- 0 732 977
- DE-A- 2 908 210
- DE-A- 4 020 933
- DE-C- 2 953 668
- US-A- 5 630 305

## Beschreibung

Die Erfindung betrifft ein Kernschießverfahren zur Fertigung von Formteilen aus verzögert härtenden Formstoffen nach dem Oberbegriff des Anspruchs 1 und eine für die Durchführung des Verfahrens geeignete Vorrichtung.

Verzögert aushärtende Formstoffe, wie Beton, werden nach konventionellen Methoden nach dem Strangpreßverfahren hergestellt. Nachteilig an diesem Verfahren ist, dass hervorspringende, beziehungsweise zurückspringende Konturen des zu fertigenden Formstückes prozeßbedingt nur in Produktionsrichtung ausgebildet werden können. Dies führt jedoch zu einer sehr beschränkten Gestaltungsfreiheit bei der Formgebung der herzustellenden Formkörper.

Aus der Gießereitechnik sind auch andere Verfahren und Vorrichtungen bekannt, die für nicht verzögert aushärtende Formstoffe eingesetzt werden.

So zeigt die Patentschrift DE 29 53 668 eine Blasmaschine, bei der ein Kernkasten auf einem Tisch befestigt wird, dessen Antrieb zum Wenden relativ zur Horizontalachse verwendet wird.

Aus der Patentschrift DE 33 39 941 A1 ist ein Verfahren und eine Vorrichtung zur Herstellung von aus zwei Formhälften bestehenden kastenlosen Gießformen bekannt, bei denen mittels eines ersten Modells in einem ersten Formkasten die eine Formhälfte hergestellt und nach Entfernen dieses Modells in einen zweiten Formkasten geschoben wird, der um 180° gewendet wird.

Die Patentschrift EP 732 977 B1 zeigt eine Vorrichtung, bei der die Entnahme der Kerne außerhalb des eigentlichen Arbeitsbereiches der Kernschießvorrichung möglich ist.

Ferner geht aus der deutschen Offenlegungsschrift DE 40 20 933 A1 eine Vorrichtung zum Befüllen eines Form- oder Kernkastens bei Gießereimaschinen mit Sand hervor, bei der ein Schießbehälter verwendet wird, der zwischen einer Sandaufnahmestation und einer Sandschießstation verfahrbar ist. Der Behälter wird an der Aufnahmestation mit der Sandmenge für mehrere Schießvorgänge befüllt und in der Schießstation über ein rechnergestützt geregeltes Schießventil mit Druckluft beaufschlagt, um den Kernkasten zu befüllen.

Die deutsche Offenlegungsschrift 29 08 210 betrifft eine Kernformmaschine, bei der die beiden Kernkastenhälften an zwei um eine horizontale und eine vertikale Achse schwenkbaren Rahmen befestigt sind, welche an transversal bewegbaren Rahmen angelenkt sind. Die Gesamte Trennvorrichtung kann in vertikaler Richtung bewegt werden, um den geschlossenen Kernkasten zum Befüllen gegen den Schießkopf zu pressen.

Der Erfindung liegt das Problem zugrunde, Formteile aus einem verzögert aushärtenden Formstoff fertigen zu können, wobei die Formteile in allen Achsen und Ebenen hervorstehende und/ oder zurückspringende Konturen aufweisen können.

Erfindungsgemäß wird dieses Problem durch ein Verfahren mit den Merkmalen des Patentanspruchs 1 gelöst.

Gemäß einem anderen Aspekt der Erfindung wird dieses Problem zudem durch eine Vorrichtung mit den Merkmalen des Patentanspruchs 15 gelöst.

Die Erfindung sieht somit vor, dass ein Kernschießverfahren auf verzögert aushärtende Formstoffe angewendet wird.

Unter einem verzögert aushärtenden Formstoff im Sinne der Erfindung ist ein Formstoff zu verstehen, der über einen Zeitraum insbesondere von 15 Minuten bis 8 Stunden aushärtet. Beispielhaft können Beton oder Kaltharzbindersysteme genannt werden.

Mit dem erfindungsgemäßen Verfahren ist es nunmehr möglich, Formkörper aus verzögert aushärtenden Formstoffen zu schaffen, die bezüglich ihrer geometrischen Ausbildung und Formgebung eine größere Gestaltungsfreiheit ermöglichen. Insbesondere ist es möglich, Formkörper aus verzögert aushärtenden Formstoffen zu schaffen, die hervorstehende, beziehungsweise zurückspringende Konturen frei in allen Achsen und Ebenen, beziehungsweise Richtungen, aufweisen können.

Vorteilhafte Weiterbildungen der Erfindung sind in den Unteransprüchen angegeben.

Die Zeichnungen zeigen beispielhaft Einzelheiten einer für die Durchführung des Verfahrens geeigneten Vorrichtung.

Es zeigt:
- Fig.1:: eine Ansicht einer Kernschießvorrichtung mit schwenkbarer Formeinrichtung.
- Fig.2:: einen Verriegelungsmechanismus
- Fig.3:: einen Querschnitt der in Figur 1 und 2 dargestellten Vorrichtung.

Die in Figur 1 dargestellte Kernschießvorrichtung umfaßt eine Schießeinrichtung 1, unter der eine Formeinrichtung 2 positioniert ist, welche einen Kernkasten aufnimmt. Die Formeinrichtung 2 ist über eine Drehachse 3 schwenkbar angebracht.

In Figur 2 ist die Drehachse 3 dargestellt, die einen Verriegelungsmechanismus 4 aufweist.

Im Folgenden soll die Erfindung am Beispiel der Herstellung eines Betonformkörpers, insbesondere eines Dachsteins, erläutert werden.

Zu Beginn wird die Formstoffgrundmasse Beton in einen Vorratsbehälter auf der Kernschießvorrichtung gefüllt. Durch Öffnen eines Verschlusses fällt der Formstoff in den Sandzylinder der Kernschießvorrichtung. Unterhalb des Sandzylinders befindet sich der Schießkopf, der einen Übergang zwischen dem Sandzylinder und der groben Außenkontur des Kernkastens bildet. Unter dem Schießkopf ist die Schießkopfplatte befestigt, deren Öffnungen mit den Einschußöffnungen des Kernkastens übereinstimmt. Zum Schießen steht der Kemkasten mit der Hauptteilungsebene in vertikaler Richtung unter dem Schießkopf. Der Schießkopf wird nun mit dem Kernkasten in Kontakt gebracht. Dies geschieht entweder durch Anheben des Kernkastens an den Schießkopf oder durch Absenken des Schießkopfes auf den Kernkasten. Durch Öffnen des Schußventils der Kernschießvorrichtung wird schlagartig ein Druckluftreservoir der Kemschießvorrichtung über eine Schießeinheit in Richtung des Kemkastens entspannt. Der für die verzögert aushärtende Formmasse verwendete Druck beträgt dabei bevorzugt mindestens 7 bar. Besonders bevorzugt ist ein Ausgangsdruck von 8,5 bis 10 bar. Jedoch können auch höhere Drükke eingesetzt werden. Der auftretende Luftmassenstrom fluidisiert den durchströmenden Beton und bildet eine Zweiphasenströmung aus Druckluft und Beton. In diesem Zusammenhang ist auch die Verwendung eines Sandzylinders von besonderer Bedeutung, da dessen seitliche Lufteintrittsöffnungen erforderlich sind, um eine ausreichende Verflüssigung des Betons oder eines anderen verzögert aushärtenden Formstoffes zu erreichen. Besonders zweckmäßig für das Verfahren ist der Ausgangsdruck und die damit verbundene kurze Füllzeit. Die hohe kinetische Energie, mit der der Formstoff in den Kernkasten eingetragen wird, sichert eine ausreichende Verdichtung des Formstücks. Die hohen Schießdrücke von vorzugsweise mehr als 7 bar gewährleisten eine Überwindung der bei verzögert aushärtenden Formstoffen, wie Beton, vorhandenen höheren Bindekräfte, die der Konturenschärfe des Formstückes und der notwendigen Verdichtung des Formstoffes im Kernkasten entgegenstehen. Die hohen Bindekräfte zwischen den einzelnen Formstoffpartikeln sind eine Folge der hohen Feuchtigkeit der verzögert aushärtenden Formstoffe, wie Beton. Als Folge dieser Bindekräfte ist die Fließfähigkeit von Betonmischungen wesentlich geringer als die Fließfähigkeit der Gießereiformstoffe, die nach dem Stand der Technik mit dem Kernschießverfahren verarbeitet werden. Die verringerte Fließfähigkeit der verzögert aushärtenden Formmassen hat neben erhöhtem Einschießdruck zur Folge, dass die längste Ausdehnung des zu fertigenden Formstückes in der bevorzugten Ausführungsform der Erfindung in Richtung des einströmenden Formstoffes liegen soll. Daraus resultiert die vertikale Schießposition , die gewährleistet, dass der Formstoff mit der geringst möglichen Zahl von Richtungsumlenkungen in die am weitesten von der Einschußöffnung entfernten Formbereiche gelangen kann.

In einer bevorzugten Ausführungsform ist, verbunden mit der vertikalen Ausrichtung der längsten Ausdehnung des Formstückes, auch eine vertikale Ausrichtung der Hauptteilungsebene des Kernkastens gegeben. Jedoch muß die Hauptteilungsebene nicht zwingend vertikal ausgerichtet sein, jedenfalls ist sie besonders praktikabel im Hinblick auf die folgenden Fertigungsschritte. Bei einfachen Formen muß die längste Ausdehnung nicht zwingend in der zur Einschießrichtung Vertikalen ausgerichtet und die Hauptteilungsebene nicht vertikal sein. In einem solchen Fall hat bereits der hohe Ausgangsdruck von vorzugsweise mehr als 7 bar die Folge, dass die verzögert aushärtende Formmasse verarbeitet werden kann. Bei Formteilen mit komplizierter Geometrie haben die vertikale Ausrichtung der längsten Ausdehnung des Kernkastens und der Hauptteilungsebene des Kernkastens jedoch die oben genannten Vorteile. Die den Formstoff transportierende Luft wird durch Düsen und über eine definierte Spalte abgeführt.

Im Bereich der Einschußöffnung ist die Oberfläche des zu fertigenden Formstücks in der Regel uneben. In einer Nivellierstation wird der Bereich der Einschußöffnung daher durch Einpressen eines entsprechend ausgeformten Konturenteils in Form eines konturierten Stempels geglättet und nachverdichtet. Zur Aufnahme der Innenkräfte im Kernkasten in der Schieß- und Nivellierstation können die Kernkastenteile durch hydraulischmechanisch betriebene Spannvorrichtungen dicht geschlossen gehalten werden. Nach dem Entfernen des Konturenteils aus dem Einschußbereich wird der Kernkasten zur Entnahmestation gefahren.

Erfindungsgemäß verfügt die Kernschießvorrichtung über Mittel, die den Kernkasten für die Entnahme des Formteils im Wesentlichen um 90° kippt. Das Kippen des Kernkastens vor der Entnahme des Formkörpers ist bedeutsam im Hinblick auf das Aushärteverhalten des zu entnehmenden Formkörpers aus verzögert aushärtenden Formmassen. Die üblicherweise mit Kernschießverfahren verarbeiteten Formstoffe können durch Wärme und / oder Durchströmen mit einem Prozeßgas innerhalb von Sekunden oder maximal wenigen Minuten ausgehärtet werden, bevor sie dem Kernkasten entnommen werden. Dadurch sind die Kerne beim Trennen, d. h. beim Öffen des Kernkastens und beim Entnehmen aus dem Kernkasten, gut zu handhaben. Eine Betonmischung oder eine andere verzögert aushärtende Formmasse härtet jedoch innerhalb von Stunden aus und die Grünstandfestigkeit, d.h. die Festigkeit vor einer chemischen oder physikalischen Härtung, erlaubt keine direkte Handhabung.

In einer besonders bevorzugten Ausführungsform der Erfindung wird zur Herstellung der Formkörper, wie in diesem Beispiel der Dachsteine, daher ein Träger als Unterstützung in den Kernkasten eingelegt. Wie oben ausgeführt, steht der Dachstein in der bevorzugten Ausführungsform des findungsgemäßen Verfahrens in der Vertikalen. In diesem Beispiel befinden sich sowohl die Längsausdehnung des Dachsteins als auch die Hauptteilungsebene des Kernkastens in der Vertikalen. Erfindungsgemäß wird der noch geschlossene Kernkasten nunmehr gekippt und im Wesentlichen in die horizontale Position gebracht, so dass der flächige Bereich des Dachsteins auf der gesamten Fläche vom Träger abgestützt wird und, auf diesem liegend, entnommen werden kann. Nach Abheben des Kernkastenoberteils mittels einer entsprechenden maschinenseitigen Hubvorrichtung, hebt eine Ausstoßvorrichtung durch das Kemkastenunterteil hindurch den Formstückträger soweit an, dass eine Entnahmevorrichtung, wie ein Roboter oder Transporteur, den Formstückträger mit dem daraufliegenden Formstück entnehmen kann. Dies hat zur Folge, dass die noch nicht ausgehärtete Betonmasse nicht vom Träger herunterfällt, wenn der Dachstein aus dem Kernkasten entnommen wird.

Nach dem Reinigen des Kemkastenoberteils durch Druckluft und Einspritzen vom Trennmittel wird ein neuer Formstückträger in den Kemkasten eingelegt. Der Kernkasten wird geschlossen und vor beziehungsweise während des Verfahrens zur Schießstation wieder in die Vertikale gekippt.

In einer weiteren Ausgestaltung der Erfindung kann der Kernkasten in seinem Inneren weitere formgebende Bestandteile für die Formgebung von Hohlräumen im Formkörper aufweisen.

Zur Steigerung der Produktivität können die Prozeßschritte zeitlich parallel in den verschiedenen Maschinenstationen durchgeführt werden. Der Transport der Kemkästen kann dabei über einen Rundschalttisch erfolgen, der einen Transport zwischen der Schießstation, einer Nivellierstation und einer Entnahmestation ermöglicht.

Alternativ können das Einschießen, Nivellieren und Entnehmen an der gleichen Position durchgeführt werden. Die zur Durchführung dieser Verfahrensschritte notwendigen Vorrichtungsbestandteile werden dabei an diese Arbeitsposition herangeführt. Die Verfahrensweise nach dem Rundtakt- oder Transferprinzip ist jedoch die bevorzugte.

## Patentansprüche

1. Kernschießverfahren, bei dem ein Formstoff in einen Kernkasten eingeschossen und anschließend aus ihm entnommen wird,
**dadurch gekennzeichnet,**
**dass** der Formstoff ein verzögert aushärtender Stoff ist, der mittels Druckluft in den Kernkasten eingeschossen wird und der Kernkasten zum Einschießen des Formstoffs im Wesentlichen in einer vertikalen bezüglich der Längsrichtung des zu formenden Körpers positioniert wird und zur Entnahme im Wesentlichen in eine Horizontale geschwenkt wird.

2. Kernschießverfahren nach Anspruch 1,
**dadurch gekennzeichnet,**
**dass** der verzögert aushärtende Formstoff über einen Zeitraum von 15 Minuten bis 8 Stunden aushärtet.

3. Kernschießverfahren nach Anspruch 2,
**dadurch gekennzeichnet,**
**dass** es sich bei dem Formstoff um Beton handelt.

4. Kernschießverfahren nach Anspruch 2,
**dadurch gekennzeichnet,**
**dass** es sich bei dem Formstoff um Kaltharzbindersysteme handelt.

5. Kernschießverfahren nach einem oder mehreren der vorangegangenen Ansprüche,
**dadurch gekennzeichnet,**
**dass** der Kernkasten zum Einschießen des Formstoffs, bezogen auf die Hauptteilungsebene, im Wesentlichen in einer Vertikalen positioniert wird.

6. Kernschießverfahren nach einem oder mehreren der vorangegangenen Ansprüche,
**dadurch gekennzeichnet,**
**dass** der Formstoff nach dem Einschießen nivelliert wird.

7. Kernschießverfahren nach Anspruch 6,
**dadurch gekennzeichnet,**
**dass** die Nivellierung durch Aufpressen eines Konturenteils erfolgt.

8. Kernschießverfahren nach einem oder mehreren der vorangegangenen Ansprüche,
**dadurch gekennzeichnet,**
**dass** der aushärtende Formstoff auf einen sich im Kernkasten befindlichen Formstückträger aufgeschossen wird.

9. Kernschießverfahren nach einem oder mehreren der vorangegangenen Ansprüche,
**dadurch gekennzeichnet,**
**dass** der aushärtende Formstoff mittels Druckluft in den Kemkasten eingeschossen wird, in dem ein Druckluftreservoir über eine Schießeinheit in Richtung des Kernkastens entspannt wird.

10. Kernschießverfahren nach Anspruch 9,
**dadurch gekennzeichnet,**
**dass** die Druckluft einen Ausgangsdruck von mindestens 7 bar aufweist.

11. Kernschießverfahren nach Anspruch 10
**dadurch gekennzeichnet,**
**dass** die Druckluft einen Ausgangsdruck im Bereich von 8,5 bar bis 10 bar aufweist.

12. Kernschießverfahren nach einem oder mehreren der vorangegangenen
Ansprüche,
**dadurch gekennzeichnet,**
**dass** das Formteil entnommen wird, indem das Oberteil des Kernkastens abgehoben wird und durch eine Ausstoßvorrichtung der Formstückträger,
welcher das Formstück trägt, durch das Kernkastenunterteil soweit angehoben wird, dass der Formstückträger mit dem darauf liegenden Formstück entnommen werden kann.

13. Kernschießverfahren nach einem oder mehreren der vorangegangenen Ansprüche,
**dadurch gekennzeichnet,**
**dass** das Einschießen des aushärtenden Formstoffes, das Nivellieren und die Entnahme des Formstücks aus dem Kernkasten an verschiedenen Maschinenstationen erfolgt.

14. Kernschießverfahren nach Anspruch 13,
**dadurch gekennzeichnet,**
**dass** der Kernkasten zur Durchführung der verschiedenen Verfahrensschritte über einen Rundschalttisch transportiert wird.

15. Kernschießvorrichtung zur Duchführung des Verfahren nach Anspruch 1 mit einer Schießvorrichtung, an der ein Formstoff mittels Druckluft durch einen Schießkopf in einen Kernkasten eingeschossen werden kann, umfassend Mittel zum Wenden des Kernkastens, Mittel zum schlagartigen Entspannen eines Druckluftreservoirs und eine Entnahmestation,
**dadurch gekennzeichnet,**
**dass** über dem Schießkopf ein Sandzylinder mit seitlichen Lufteintrittsöffnungen zur Aufnahme eines aushärtenden Formstoffs vor dem Einschießen angeordnet ist.

## Claims

1. A core shooting method wherein a molding material is shot into a core box and subsequently removed from it,
**characterized in that**
the molding material is a delayed-setting material that is shot into the core box by means of compressed air and, for purposes of shooting in the molding material, the core box is positioned essentially in a vertical position relative to the lengthwise direction of the article to be molded and is swiveled essentially into a horizontal position in order to be removed.

2. The core shooting method according to Claim 1,
**characterized in that**
the delayed-setting molding material sets over a period of time ranging from 15 minutes to 8 hours.

3. The core shooting method according to Claim 2,
**characterized in that**
the molding material is concrete.

4. The core shooting method according to Claim 2,
**characterized in that**
the molding material is a cold resin binder system.

5. The core shooting method according to one or more of the preceding claims,
**characterized in that**
the core box for shooting in the molding material is positioned essentially in a vertical position relative to the main mold joint.

6. The core shooting method according to one or more of the preceding claims,
**characterized in that**
the molding material is leveled after being shot in.

7. The core shooting method according to Claim 6,
**characterized in that**
the leveling is carried out by pressing on a contour element.

8. The core shooting method according to one or more of the preceding claims,
**characterized in that**
the setting molding material is shot onto a molded article carrier located inside the core box.

9. The core shooting method according to one or more of the preceding claims,
**characterized in that**
the setting molding material is shot into the core box by means of compressed air, whereby a compressed air reservoir is relieved via a shooting unit in the direction of the core box.

10. The core shooting method according to Claim 9,
**characterized in that**
the compressed air has an output pressure of at least 7 bar.

11. The core shooting method according to Claim 10,
**characterized in that**
the compressed air has an output pressure ranging from 8.5 bar to 10 bar.

12. The core shooting method according to one or more of the preceding claims,
**characterized in that**
the molded article is removed **in that** the upper part of the core box is lifted off and, by means of an ejection means, the molded article carrier which carries the molded article, is lifted up by the lower part of the core box to such an extent that the molded article carrier can be removed together with the molded article that is lying on it.

13. The core shooting method according to one or more of the preceding claims,
**characterized in that**
the shooting in of the setting molding material, the leveling and the removal of the molded article from the core box are all carried out at different machine stations.

14. The core shooting method according to Claim 13,
**characterized in that**
the core box for carrying out the various process steps is transported by a rotary indexing table.

15. A core shooting device for carrying out the method according to Claim 1, having a shooting device with which a molding material can be shot through a shooting head into a core box by means of compressed air, comprising means to turn the core box, means to abruptly relieve a compressed air reservoir and a removal station,
**characterized in that**,
above the shooting head, there is a sand cylinder with lateral air inlet openings for receiving a setting molding material before the shooting in.

## Revendications

1. Procédé d'injection des noyaus, lors duquel une matière à mouler sera d'abord tirée dans une boîte à noyau et ensuite prise dans elle,
**caractérisé en ce que**
la matière à mouler est une matière durcissante d'une facon rétardée, qui est tirée au moyen d'air comprimé dans la boîte à noyau, et pour le tirage de la matière à mouler la boîte à noyau est posée pour l'essentiel dans une verticale relatif à la direction longitudinale du corps à mouler et est pivotée pour la prise essentiellement en horizontale.

2. Procédé d'injection des noyaus selon la revendication 1,
**caractérisé en ce que**
la matière à mouler durcissante d'une facon rétardée durcit pendant une période de 15 minutes à 8 heures.

3. Procédé d'injection des noyaus selon la revendication 2,
**caractérisé en ce que**
il s'agit en ce qui concerne la matière à mouler du béton.

4. Procédé d'injection des noyaus selon la revendication 2,
**caractérisé en ce que**
il s'agit en ce qui concerne la matière à mouler des systèmes des liants de résine froide.

5. Procédé d'injection des noyaus selon une ou plusieurs des revendications précédentes,
**caractérisé en ce que**
la boîte à noyau, relatif au niveau de division principale, est posée pour le tir de la matière à mouler pour l'essentiel dans une verticale.

6. Procédé d'injection des noyaus selon une ou plusieurs des revendications précédentes,
**caractérisé en ce que**
la matière à mouler est nivelée après le tir.

7. Procédé d'injection des noyaus selon la revendication 6,
**caractérisé en ce que**
le nivellement se fait par compression d'une partie de contour.

8. Procédé d'injection des noyaus selon une ou plusieurs des revendications précédentes,
**caractérisé en ce que**
la matière à mouler durcissante est tirée sur un support de la pièce à mouler se trouvant dans la boîte à noyau.

9. Procédé d'injection des noyaus selon une ou plusieurs des revendications précédentes,
**caractérisé en ce que**
la matière à mouler durcissante est tirée au moyen d'air comprimé dans la boîte à noyau dans laquelle un réservoir pneumatique est relaxé par une unité de tir en direction de la boîte à noyau.

10. Procédé d'injection des noyaus selon la revendication 9,
**caractérisé en ce que**
l'air comprimé a une pression initiale de 7 bar au minimum.

11. Procédé d'injection des noyaus selon la revendication 10,
**caractérisé en ce que**
l'air comprimé a une pression initiale dans le secteur de 8,5 bar à 10 bar.

12. Procédé d'injection des noyaus selon une ou plusieurs des revendications précédentes,
**caractérisé en ce que**
la pièce à mouler est prise en décollant la partie supérieure de la boîte à noyau et par un dispositif d'ejection le support de pièce à mouler, qui porte la pièce à mouler, est décollé de telle façon par la partie inférieure de la boîte à noyau que le support de pièce à mouler peut être prise avec la pièce à mouler se trouvant la-dessus.

13. Procédé d'injection des noyaus selon une ou plusieurs des revendications précédentes,
**caractérisé en ce que**
le tir de la matière à mouler durcissante, le nivellement et la prise de la pièce à mouler dans la boîte à noyau a lieu à des stations de machines différentes.

14. Procédé d'injection des noyaus selon la revendication 13,
**caractérisé en ce que**
la boîte à noyau est transportée pour la réalisation des différentes étapes de procédé par une table de rotation totale.

15. Dispositif d'injection des noyaus pour la réalisation du procédé selon la revendication 1 avec un dispositif de tir, auquel une matière à mouler peut être tirée au moyen d'air comprimé par une tête d'injection dans une boîte à noyau, comprenant des moyens pour tourner la boîte à noyau, des moyens pour la relaxation soudaine d'un réservoir pneumatique et une station de prise,
**caractérisé en ce que**
un cylindre de sable avec des ouvertures latérales d'entrée d'air est posé avant le tir au-dessus de la tête de tir pour la réception d'une matière à mouler durcissante.
